# EUROPÄISCHE PATENTSCHRIFT

(11) **EP 4 003 895 B1**
(45) Veröffentlichungstag und Bekanntmachung des Hinweises auf die Patenterteilung: **03.04.2024**
(21) Anmeldenummer: 20750642.9
(22) Anmeldetag: 31.07.2020
(51) Int. Cl.: B66C 13/46, B66D 1/48, B66D 1/52, B66D 1/38, B66D 1/54, B65H 54/28

(54) **SEILWINDE SOWIE HUBVORRICHTUNG MIT EINER SOLCHEN SEILWINDE**
CABLE WINCH AND HOISTING DEVICE HAVING SUCH A CABLE WINCH
TREUIL À CÂBLE ET DISPOSITIF DE LEVAGE DOTÉ D'UN TEL TREUIL À CÂBLE

(30) Priorität: 02.08.2019 DE 102019120970; 02.10.2019 DE 102019126699
(43) Veröffentlichungstag der Anmeldung: 01.06.2022
(73) Patentinhaber: Liebherr-Components Biberach GmbH, 88400 Biberach an der Riß (DE)
(72) Erfinder: HAUSLADEN, Norbert, 88400 Biberach an der Riß (DE)
(74) Vertreter: Thoma, Michael
(86) Internationale Anmeldenummer: PCT/EP2020/071650
(87) Internationale Veröffentlichungsnummer: WO 2021/023653

(56) Entgegenhaltungen:
- EP-B1- 2 807 108
- WO-A1-2015/139842
- CN-A- 1 586 934
- CN-B- 101 832 760
- GB-A- 2 456 626
- JP-A- H01 203 174
- JP-A- 2003 121 376
- JP-A- 2009 057 126
- US-A- 4 570 875
- US-B1- 6 443 385

## Beschreibung

Die vorliegende Erfindung betrifft eine Seilwinde, insbesondere Hubwerkswinde eines Hebezeugs, mit einer Seiltrommel, einer Einlaufführung für ein auf die Seiltrommel aufzuwickelndes Seil, sowie einem Stellantrieb zum Verstellen der Einlaufführung relativ zur Seiltrommel. Die Erfindung betrifft ferner eine Hubvorrichtung, insbesondere in Form eines Krans, mit einer solchen Seilwinde.

Seilwinden wickeln dasselbe Seil immer wieder unter verschiedenen Randbedingungen auf und ab, wobei hier ohne feste Regel beispielsweise der Seilzug stark variieren kann, je nachdem, welche Last am Seil aufgenommen wird, so dass das Seil beispielsweise ein Stück weit unter starkem Zug aufgewickelt und nach Absetzen der Last ein weiteres Stück ohne Last oder gar lose weiter aufgewickelt werden kann. Gleichermaßen kann das Seil beim Abwickeln unter starkem Zug stehen oder lose abgewickelt werden, wobei sich diese Zustände in unterschiedlicher Weise mischen oder ergänzen können, so dass einmal eine untere Wickellage unter starker Spannung gewickelt und eine darüber befindliche Lage locker gewickelt und eine wieder darüber gewickelte Lage streng gewickelt sein kann, oder auch nur ein Teil, beispielsweise einer unteren Lage, streng und ein anderer Teil lose aufgewickelt sein kann.

Solche beim Auf- und Abwickeln unterschiedlich variierende, keiner festen Regel unterliegenden Veränderungen des Seilzugs oder anderer Seil- oder Betriebsparameter haben nicht nur per se einen Einfluss auf das Wickelbild und können beispielsweise zum Einschneiden des Seils beim Auf- oder Abwickeln unter starkem Zug in eine darunter befindliche, lose gewickelte Seillage führen, sondern haben auch noch weitere Veränderungen von Seilparametern zur Folge, die wiederum das Wickelbild beeinträchtigen können. Beispielsweise verändert sich durch den variierenden Strangzug der Seildurchmesser, so dass ein bei starkem Zug auf- oder abgewickelter Seilabschnitt einen geringeren Durchmesser besitzt als ein lose aufgewickelter Seilabschnitt, das sich beispielsweise das Seil unter Längsdehnung im Querschnitt verjüngen kann. Gleichzeitig kann sich auch die Querelastizität oder die Längselastizität des Seils verändern. Zum anderen führt ein variierender Strangzug auch zu Verformungen und Quetschungen bzw. unterschiedlichen Verformungen und unterschiedlichen Quetschungen des Seils in den Wickellagen, so dass es beim Aufwickeln, aber auch gelegentlich beim Abwickeln zu Wickelproblemen kommen kann. Da die genannten Veränderungen relevanter Wickelparameter ohne feste Regel in unterschiedlichen Phasen des Aufwickels und des Abwickelns auftreten könne, ist es schwierig, die Einlaufführung passend anzusteuern, um ein gleichmäßiges, "schönes" Wickelbild zu erzeugen.

Die genannte Problematik besteht grundsätzlich bei Stahlseilen, die aus Stahllitzen bestehen können, und verschärft sich nochmals bei hochfesten Faserseilen. In jüngerer Zeit werden bei Hubvorrichtungen wie Kranen, bei denen ein geringes Seilgewicht bei hohen Seilfestigkeiten von größerer Bedeutung sind, hochfeste Faserseile eingesetzt, die im Vergleich zu herkömmlichen Stahlseilen ein geringeres Seilgewicht bei gleichzeitig höheren Seilfestigkeiten und auch noch eine längere Lebensdauer besitzen. Solche hochfesten Faserseile können aus hochfesten Kunstfasern wie beispielsweise Aramidfasern, Aramid-/Kohlefasergemischen, hochmodularen Polyethylenfasern (HMPE), Flüssigkristallpolymer (Liquid Crystal Polymer/LCP)-Vektran- oder Poly(p-phenylene-2,6-benzobisoxazole)-Fasern (PBO) bestehen oder zumindest derartige Fasern aufweisen. Durch die Gewichtsersparnis gegenüber Stahlseilen von bis zu 80% bei annähernd gleicher Bruchfestigkeit kann die Traglast bzw. die zulässige Hublast erhöht werden, da das für die Traglast zu berücksichtigende Eigengewicht des Seils deutlich geringer ist. Gerade bei Kranen mit großer Hubhöhe, oder in Auslegern oder Mastverstellwerken mit Flaschenzügen hoher Einscherungszahl kommen beträchtliche Seillängen und damit auch ein entsprechendes Seilgewicht zustande, so dass die durch hochfeste Faserseile mögliche Gewichtsreduzierung sehr vorteilhaft ist. Zusätzlich zum Gewichtsvorteil des Faserseils selbst kommt hinzu, dass die Verwendung von Faserseilen auch eine Gewichtsersparnis bei weiteren Komponenten ermöglicht. Beispielsweise kann der Lasthaken leichter ausgeführt werden, da zur Seilspannung eines Faserseils weniger Lasthakengewicht notwendig ist.

Zusätzlich zu den genannten Gewichtsvorteilen zeichnen sich Seiltriebe mit Kunstfaserseilen durch eine beträchtlich größere Lebensdauer, leichtes Hantieren und gute Biegsamkeit sowie die nicht mehr notwendige Seilschmierung aus. Insgesamt kann hierdurch eine größere Geräteverfügbarkeit erzielt werden.

Eine Schwierigkeit bei solchen hochfesten Faserseilen besteht jedoch darin, auf der Seiltrommel ein ordnungsgemäßes Aufwickeln zu erzielen. Hochfeste Faserseile besitzen nämlich an sich eine geringe Querdrucksteifigkeit, so dass sich hochfeste Faserseile in den Wickelgängen beim Aufwickeln auf die Seiltrommel im Querschnitt stärker verformen können. Hierdurch kann es beispielsweise dazu kommen, dass bei mehrlagiger Bewicklung der Trommel das Faserseil zwischen zwei Wickelgänge einer darunter liegenden Wickellage einschneidet, was zu erhöhtem Verschleiß und beim Abwickeln zu größeren Unregelmäßigkeiten in der Seilspannung führen kann. Zum anderen kann es dazu kommen, dass sich der Seilwickel über die Trommellänge ungleichmäßig aufbaut, beispielsweise zu einer Trommelbordscheibe hin mehrlagig auftürmt, bevor das Seil zur gegenüberliegenden Bordscheibe läuft und dort neue Lagen bildet. Dies kann zum einen daran liegen, dass das Seil aufgrund sich verformender Querschnitte zwischen zwei vorherige Wickellagen einschneidet, und zum anderen dazu führen, dass die Bordscheibe und auch die Seiltrommel ungleichmäßig und stärker als nötig belastet wird.

Um dieser Problematik zu begegnen, wurde bereits vorgeschlagen, Faserseile mit einem druckstabilen Mantel auszuführen, um dadurch die Eigenschaften der Faserseile in Querdruckrichtung des Stahlseiles anzunähern und somit ein störungsfreieres Aufwickeln auf eine Seiltrommel zu gewährleisten, wobei das an sich für Stahlseile bekannte Wickelsystem der Seilwinde mit einer Sonderverrillung für mehrlagiges Bewickeln vom Grundprinzip her unverändert bleiben kann. Die Ummantelung der Faserseile ist jedoch sehr aufwändig und teuer, zudem vergrößern sich die Seildurchmesser durch die Ummantelung. Insofern wäre es wünschenswert, das Wickelsystem der Seilwinde so weit zu verbessern, dass hochfeste Faserseile auch ohne druckstabilen Mantel oder allgemein Seile mit begrenzter Querdrucksteifigkeit sauber aufgewickelt werden können.

Um ein sauberes Wickelbild auf der Seiltrommel mit sich gleichmäßig aufbauenden Wickellagen zu erzielen, wird an sich eine Einlaufführung verwendet, die das aufzuwickelnde Seil hin und her gehend von rechts nach links über die Trommellänge führt. Solche bisweilen als Kompensatoren bezeichnete Einlaufführungen führen das Seil zwischen den Bordscheiben der Seilwinde üblicherweise mit einer von der Windengeschwindigkeit abhängigen Quergeschwindigkeit hin und her. Der Vorschub der Seilführung ist üblicherweise mechanisch mit der Drehung der Seilwinde kinematisch fest gekoppelt, so dass sich abhängig von der Trommeldrehung ein vorbestimmter Querverfahrweg der Einlaufführung ergibt.

Üblicherweise wird dabei die Einlaufführung quer verfahren. Es ist aber auch schon bekannt, die Relativbewegung zwischen Einlaufführung und Seiltrommel durch Verstellen der Seiltrommel in Richtung der Trommellängsachse zu erzielen, vgl. beispielsweise EP 28 07 108 B1.

Aus der US 6,443,385 B1 ist ferner eine Wickeltrommel nach dem Oberbegriff des Anspruchs 1 bekannt, wobei mittels einer Fernsehkamera die Lage des Wickelguts beobachtet wird und die so erhaltenen Daten über die Bewickelung einer Recheneinheit zugeleitet werden, die eine Nachstellung veranlasst, um bei einer Abweichung der Scheitelpunkte der Wickellagen eine Nachstellung in radialer Richtung vorzusehen.

Ähnliche Spulen bzw. Trommeln mit Verstelleinrichtungen zum Kontrollieren des Wickelbilds sind aus den Schriften JP H01 203174 A und US 4,570,875 A bekannt. Weitere Seiltrommeln mit Kontrollmaßnahmen zum Kontrollieren des Wickelbilds sind aus den Schriften WO 2015/139842 A1, CN 1586934 A, JP 2009 057 126 A, CN 101 832 760 B, JP 2003 121 376 A und GB 2 456 626 A bekannt.

Es wurde jedoch auch schon vorgeschlagen, die Einlaufführung nicht mechanisch fest an die Trommeldrehung anzukoppeln, sondern elektronisch zu steuern und an verschiedene Wickelbedingungen anzupassen. Beispielsweise beschreibt die AT 11687 U1 eine Seilwinde, deren Einlauf-Führungsschlitten durch einen Schlittenantrieb verstellt wird, der von einem Regler in Abhängigkeit des Einlaufwinkels des Seils so betätigt wird, dass der Einlaufwinkel des Seils auf die Trommel einen vorbestimmten Wert annimmt bzw. diesem möglichst nahekommt.

Die Schrift US 6811112 B1 beschreibt ferner eine Seilwinde, die für unterschiedliche Seildurchmesser verwendet werden soll und hierfür unterschiedlich Quergeschwindigkeiten der Einlaufführung vorsieht. Der Schlittenantrieb des Einlaufführungs-Schlittens wird dabei ebenfalls in Abhängigkeit von Seilwinkeln gesteuert, wobei hier einerseits ein Seilauslaufwinkel und ein Seileinlaufwinkel mechanisch abgetastet und zur Einstellung der Schlittengeschwindigkeit benutzt werden.

Durch solche steuer- bzw. regelbaren Einlaufführungen kann zwar der gewünschte Einlaufwinkel des aufzuwickelnden Seils eingehalten und an verschiedene Seildurchmesser bzw. Seiltypen angepasst werden. Bei hochfesten Faserseilen oder allgemein Seilen mit geringer Querdrucksteifigkeit kann es jedoch trotzdem zu den genannten Problemen und Wickelfehlern kommen, insbesondere zu dem genannten Einschneiden des Seils zwischen zwei darunter liegende Seilwickelgänge.

Der vorliegenden Erfindung liegt daher die Aufgabe zugrunde, eine verbesserte Seilwinde sowie eine verbesserte Hubvorrichtung der eingangs genannten Art zu schaffen, die Nachteile des Standes der Technik vermeiden und Letzteren in vorteilhafter Weise weiterbilden. Insbesondere soll auch bei Seilen mit geringer Querdrucksteifigkeit ein sauberes Aufwickeln erzielt werden, so dass auch hochfeste Faserseile ohne druckstabilen Mantel sauber aufgewickelt werden können.

Erfindungsgemäß wird die genannte Aufgabe durch eine Seilwinde nach Anspruch 1 sowie eine Hubvorrichtung nach Anspruch 15 gelöst. Bevorzugte Ausgestaltungen der Erfindung sind Gegenstand der abhängigen Ansprüche.

Nach einem Aspekt der vorliegenden Erfindung wird der Ist-Zustand von Bordscheiben überwacht und erfasst, die die Seiltrommel rechts und links bzw. endseitig begrenzen bzw. den Wickelbereich auf der Seiltrommel seitlich begrenzen, so dass das Seil nur zwischen den beiden Bordscheiben auf die Seiltrommel aufwickelbar ist. Beim mehrlagigen Aufwickeln von Seilen werden die genannten beiden Bordscheiben in der Regel mit hohen Seitenkräften und die Seiltrommel durch den Seilstapel belastet. Durch die axiale, d.h. in Richtung der Trommellängsachse gehenden Belastung der End- bzw. Bordscheiben können die Bordscheiben eine elastische Verformung erfahren. Insbesondere können die Bordscheiben nach außen, d.h. vom Seilwickelbereich weg verformt werden. Eine Erfassungseinrichtung kann eine solche Verformung der Bordscheiben erfassen.

Erreicht die erfasste Bordscheibenverformung ein vorbestimmtes Maß oder übersteigt dieses, und/oder passt die erfasste Bordscheibenverformung nicht zum erfassten Wickellagenbild, kann die Steuereinrichtung beispielsweise die Verstellung der Einlaufführung verändern, beispielsweise dergestalt, dass die Einlaufführung das aufzuwickelnde Seil nicht mehr bis ganz an die Bordscheiben führt, sondern die Stellbewegung vorzeitig umkehrt. Alternativ oder zusätzlich kann die Steuereinrichtung ein Warnsignal abgeben, wenn die Bordscheibenverformung ein vorbestimmtes Maß übersteigt oder nicht zum erfassten Wickellagenbild passt, da dies ein Indikator für eine Beschädigung der Bordscheibe und/oder der Wickeltrommel sein kann, beispielsweise für einen Riss im Bereich des Bordscheibenfußes.

Die erfasste Bordscheibenverformung kann mit einem absoluten Grenzwert verglichen werden, der eine maximal zulässige Bordscheibenverformung angibt. Dies kann beispielsweise eine Verschiebung und/oder absolute Position des außenumfangsseitigen Rands einer Bordscheibe in Richtung der Trommellängsachse sein. Alternativ oder zusätzlich kann aber auch ein veränderlicher, zulässiger Schwellwert für die Bordscheibenverformung vorgegeben werden, der von der Bewickelung der Seiltrommel abhängt. Ist beispielsweise nur eine Wickellage auf der Seiltrommel, darf die Bordscheibe an sich noch keine signifikante Verformung zeigen, da es an Seitenkräften durch mehrere Wickellagen fehlt. Insofern kann der zulässige Schwellwert beispielsweise in Abhängigkeit der auf der Seiltrommel befindlichen, insbesondere im erfassten Wickelbild identifizierten Wickellagen unterschiedlich festgelegt werden. Dabei kann der zulässige Verformungswert mit zunehmenden Wickellagen zunehmend größer festgelegt werden.

Die genannten Bordscheiben können in an sich üblicher Weise eine im Wesentlichen radiale Erstreckung zur Seiltrommelachse besitzen und/oder im Wesentlichen sich unter einem rechten Winkel von der Seiltrommel erheben. Alternativ können die genannten Bordscheiben aber auch schräg angestellt und/oder sich gegenüber einer radialen Ebene geneigt erstrecken, beispielsweise im Wesentlichen kegelstumpfförmig ausgebildet sein. Solche schräg angestellten Bordscheiben können insbesondere bei einem kreuzweisen Bewickeln der Seiltrommeln hilfreich sein.

Die Überwachung der Bordscheibenverformung kann unabhängig von einer radialen oder schräg angestellten Konturierung der Bordscheiben erfolgen und unabhängig von der zuvor erläuterten Einlaufführung für das aufzuwickelnde Seil und deren Verstellung hilfreich für die Überwachung eines sicheren Betriebs der Seilwinde sein.

Durch die verbesserte Überwachung des Wickelbilds bzw. der verbesserten Steuerung der Verstellung der Einlaufführung relativ zur Seiltrommel kann die Seiltrommel ggf. ohne eine Seilrillung ausgeführt werden. Grundsätzlich kann die Seiltrommel aber auch eine Verrillung aufweisen.

Es wird ferner vorgeschlagen, das Seil beim Wickeln und das sich auf der Trommel einstellende Wickelbild zu überwachen und in die Verstellung der Einlaufführung relativ zur Seiltrommel einzugreifen, wenn sich das Wickelbild durch variierende Strangzüge und damit einhergehende Seildurchmesserveränderungen verändert. Dabei ist eine Erfassungseinrichtung zum Erfassen des Seils und eines Wickelbilds des auf der Seiltrommel aufgewickelten Seils vorgesehen und die Steuereinrichtung dazu ausgebildet, die Einlaufführung relativ zur Seiltrommel in Abhängigkeit des erfassten Wickelbilds zu verstellen, wenn sich durch variierende Strangzüge Veränderungen im Seil und/oder im Wickelbild ergeben. Der Verstellung der Relativposition von Einlaufführung und Seiltrommel in Abhängigkeit des auf der Seiltrommel erfassten Wickelbilds liegt die Überlegung zugrunde, dass sich auch bei noch so exakter Einhaltung eines vorbestimmten Einlauf- bzw. Aufspulwinkels des Seils Wickelfehler ergeben können und nicht zwangsweise das erwünschte Wickelbild erzielt wird, wenn sich trotz desselben Seils, das immer wieder auf- und abgewickelt wird, aufgrund unterschiedliche Seilzüge beim Auf- und/oder Abwickeln Veränderungen relevanter Seilparameter ergeben, und Aufwickelfehlern besser begegnet werden kann, wenn tatsächlich das reale, sich auf der Trommel ergebende Wickelbild überwacht und nicht nur eine Einflussgröße wie der Einlaufwinkel des Seils gemessen wird.

Insbesondere kann die Erfassungseinrichtung den sich verändernden Seildurchmesser bzw. Seildurchmesserveränderungen erfassen und in Abhängigkeit solcher Seildurchmesserveränderungen, die durch den variierenden Seilzug beim Auf- und/oder Abwickeln entstehen können, die Steuerung bzw. Verstellung der Einlaufführung und deren Bewegung relativ zur Seiltrommel angepaßt werden, um ein sauberes Wickelbild zu erzielen. Das Ansteuern der Einlaufführung kann in Abhängigkeit des variierenden Seilzugs und/oder einer damit einhergehenden Veränderung eines Seilparameters wie des Seildurchmessers und/oder der Querelastizität oder der Längselastizität des Seils dynamisch angepasst werden. Wird beispielsweise der Seildurchmesser aufgrund zunehmenden Seilzugs dünner, kann beispielsweise die Verfahrgeschwindigkeit der Einlaufführung reduziert werden, um keine Spaltbildung zwischen den Seilgängen zu haben, oder gegebenenfalls auch erhöht werden, um über die Täler einer darunter befindlichen Wickellage schneller hinweg zu kommen.

In Weiterbildung der Erfindung kann die Erfassungseinrichtung insbesondere die Hüllkontur des Seilwickels auf der Seiltrommel erfassen bzw. als Charakteristikum des Wickelbilds bestimmen, wobei die Steuereinrichtung dann die Querverstellung der Einlaufführung relativ zur Seiltrommel in Abhängigkeit der erfassten Hüllkurve vornehmen kann.

Die Hüllkontur des Seilwickels auf der Seiltrommel meint dabei die über die jeweils obersten Seilgänge gelegte Hüllkurve, wenn die Seiltrommel und der darauf befindliche Seilwickel in einer Querschnittsebene enthaltend die Trommellängsachse betrachtet wird. Ist die Seiltrommel einlagig und vollständig zwischen beiden Bordscheiben korrekt bewickelt, ist die genannte Hüllkontur beispielsweise eine Gerade, während bei zusätzlichem Aufwickeln einer zweiten Lage bis beispielsweise zur Trommelhälfte als Hüllkontur eine Treppenstufe bzw. Stufenkontur erhalten wird. Ergibt sich jedoch ein ungleichmäßiges Bewickeln mit beispielsweise drei oder vier Lagen an einer Bordscheibe, ein oder zwei Lagen in der Trommelmitte und fünf oder sechs Lagen zur anderen Bordscheibe hin, erhält die genannte Hüllkontur einen kurvigen Verlauf.

Dabei muss die genannte Hüllkontur nicht zwangsweise in einer Querschnittsebene erfasst bzw. bestimmt werden, sondern es können auch Hüllkonturen in mehreren Querschnittsebenen, die jeweils die Trommellängsachse enthalten und zueinander verdreht sein können, erfasst bzw. bestimmt werden, wobei dann als Hüllkontur beispielsweise ein Mittelwert der verschiedenen Hüllkurven in den verschiedenen Betrachtungsebenen zugrunde gelegt werden kann bzw. bestimmt werden kann. Insbesondere kann die genannte Hüllkurve auch im laufenden Wickelbetrieb, also bei rotierender Seiltrommel bestimmt werden, wobei sich die Hüllkurve in einer von der Erfassungseinrichtung überwachten Querschnittsebene laufend ändern kann, so dass die bestimmte Hüllkurve laufend nachkorrigiert werden kann, beispielsweise indem Änderungen im Signal der Erfassungseinrichtung inkremental nachgerechnet bzw. in die vorhandene Hüllkurve integriert werden.

Das Wickelbild des Seilwickels auf der Seiltrommel kann grundsätzlich in verschiedener Weise erfasst bzw. bestimmt werden, beispielsweise mittels einer Lichtschranke, die die von den Wickelgängen erzeugte Verschattung erfasst, wobei die Kontur der erfassten Verschattung als Hüllkontur bestimmt werden kann.

Insbesondere kann die Erfassungseinrichtung allerdings optische Bilderfassungsmittel zum Erfassen eines Bilds des Seilwickels auf der Seiltrommel und eine Bildauswerteeinrichtung zum Auswerten des erfassten Seilwickelbilds umfassen.

Die optischen Bilderfassungsmittel können insbesondere zumindest eine Kamera umfassen, die ein Kamerabild des Seilwickels bzw. des Wickelbilds auf der Seiltrommel bereitstellt, wobei die genannte Kamera ein kontinuierliches Bild oder ein Livebild auch bei laufender Seilwinde bereitstellen kann, welches dann von der Bildauswerteeinrichtung ausgewertet wird, insbesondere um die genannte Hüllkurve des Seilwickels auf der Seiltrommel zu bestimmen.

Alternativ oder zusätzlich zu einer Kamera kann die optische Bilderfassungseinrichtung aber auch eine andere optische Sensorik, insbesondere in Form zumindest eines bildgebenden Sensors aufweisen, um ein Bild des Seilwickels auf der Seiltrommel bereitzustellen, welches dann von der Bildauswerteeinrichtung ausgewertet wird.

Die Bildauswerteeinrichtung kann dabei grundsätzlich verschiedene Auswertungsmodi umfassen. Beispielsweise kann eine Pixelanalyse, eine Hell-Dunkel-Analyse, eine Graustufenanalyse und/oder eine Konturanalyse durchgeführt werden.

Beispielsweise kann die Bildauswerteeinrichtung Konturauswertemittel aufweisen, die im Kamera- und/oder Sensorbild sichtbare Konturen bestimmen und aus der Lage der Konturen die Hüllkontur des Seilwickels bestimmen können.

Alternativ oder zusätzlich kann die Bildauswerteeinrichtung auch FarbflächenanteilAuswertemittel umfassen, um im erfassten Bild den Flächenanteil einer jeweiligen Farbe bestimmen und hieraus das Wickelbild des aufgewickelten Seils, insbesondere Seilgangverläufe und/oder Seilgangkreuzungen und/oder Seilgangabstände und/oder die Hüllkontur des Seilwickels bestimmen zu können.

Alternativ oder zusätzlich kann die Bildauswerteeinrichtung auch Graustufen-Auswertemittel aufweisen, um im Bild sichtbare Graustufen zu ermitteln und hieraus die genannten Parameter des Wickelbilds, insbesondere die Hüllkurve des Seilwickels zu bestimmen. Insbesondere kann die Bildauswerteeinrichtung auch Seildurchmesser-Bestimmungsmittel umfassen, um einen sich verändernden Seildurchmesser bzw. Seildurchmesserveränderungen erfassen zu können, um solche Durchmesserveränderungen bei der Ansteuerung der Einlaufführung berücksichtigen zu können.

Die Steuervorrichtung kann die Verstellung der Einlaufführung in verschiedener Weise verstellen, je nachdem, welches Wickelbild und/oder welche Hüllkontur gewünscht ist und wie das erfasste, tatsächliche Wickelbild bzw. die erfasste Hüllkontur aussieht. Um größere Aufwickelfehler zu vermeiden, kann die Steuereinrichtung eine Vergleichseinrichtung aufweisen, die das erfasste Wickelbild mit einem vorgegebenen Soll-Wickelbild vergleicht und die Einlaufführung in Abhängigkeit des Vergleichs so ansteuert, dass Abweichungen zwischen dem erfassten Wickelbild und dem Soll-Wickelbild möglichst gering werden. Insbesondere kann die genannte Vergleichseinrichtung die bestimmte Hüllkurve des Seilwickels auf der Trommel mit einer Soll-Hüllkontur vergleichen und den Verstellantrieb der Einlaufführung so ansteuern, dass die erfasste Hüllkontur möglichst nahe an die vorgegebene Sollkontur angeglichen wird. Wird beispielsweise in einem Abschnitt der Seiltrommel eine Delle in der Hüllkontur erfasst, die einen oder mehrere fehlende Seilgänge impliziert, kann die Einlaufführung so verstellt werden, dass das Seil in dem Bereich der genannten Delle auf die Trommel läuft, um die Delle aufzufüllen. Wird umgekehrt ein Wickelberg, d.h. im Vergleich zur Wickelhöhe vorspringende Beule in der Hüllkontur erfasst, kann der Trommelbereich, in dem der besagte Wickelberg auftritt, beim Bewickeln ausgespart werden, um zunächst die übrigen Trommelabschnitte stärker zu bewickeln.

Alternativ oder zusätzlich zu einem solchen Abgleich der erfassten Hüllkontur mit einer Soll-Hüllkontur kann aber auch das Wickelbild auf den Verlauf der Wicklungsgänge auf der Trommel untersucht und mit einem Soll-Wickelgangbild verglichen werden. Beispielsweise kann ein vorgegebenes Soll-Wickelbild ein kreuzweises Bewickeln der Trommel vorsehen, bei dem die Seilwicklungen aufeinander liegender Wickellagen nicht parallel nebeneinander verlaufen, sondern die Seilgänge einer darüber liegenden Wickellage die Wickelgänge der darunter liegenden Wickellage kreuzen. Die vorgenannte Vergleichseinrichtung kann den im erfassten Wickelbild bestimmten Verlauf der Seilgänge mit dem gewünschten, kreuzweisen Soll-Wickelgang abgleichen und die Einlaufführung entsprechend verstellen, um den gewünschten kreuzweisen Wickelgang zu erzielen.

Die vorgegebene Soll-Hüllkontur oder das vorgebbare Soll-Wickelbild können beispielsweise in einem Speicher abgespeichert sein, um für den Vergleich ausgelesen werden zu können. Alternativ oder zusätzlich kann die Steuereinrichtung bzw. die genannte Vergleichseinrichtung die jeweilige Soll-Hüllkontur bzw. das Soll-Wickelbild dynamisch an den Fortgang des Aufwickelprozesses anpassen, was beispielsweise iterativ erfolgen kann, indem eine Ausgangs-Sollhüllkontur oder ein Ausgangs-Sollwickelbild sukzessive an das Fortschreiten des Wickelprozesses angepasst wird, beispielsweise in Abhängigkeit der hinzukommenden Wickelgänge und/oder hinzukommenden Wickellagen. Beispielsweise kann in dem jeweils erfassten Wickellagenbild bzw. anhand der erfassten Hüllkontur die Zahl der Wickellagen und/oder die Zahl der Wickelgänge bestimmt werden, um jeweils die gespeicherten Sollbilder anzupassen. Alternativ oder zusätzlich kann aber auch die Umdrehungszahl der Seiltrommel erfasst und hieraus bestimmt werden, wieviel Wickellagen und/oder Seilgänge auf der Trommel aufgewickelt sind bzw. sein müssen, um dementsprechend die vorgegebenen Sollbilder der Hüllkontur bzw. des Wickelbilds anzupassen.

Die genannte Umdrehungszahl der Seiltrommel kann ebenfalls über die Bilderfassungseinrichtung erfasst werden. Beispielsweise kann das Seil Markierungen umfassen, die die Bilderfassungseinrichtung erfasst, beispielsweise wenn die jeweiligen Markierungen an der Kamera vorbeilaufen. Die Bildauswerteeinrichtung kann anhand der Anzahl und/oder bei verschiedenen Markierungen anhand der jeweils vorbeilaufenden Markierung bestimmen, welche Seillänge auf- und/oder abgewickelt ist bzw. wie viele Seillagen auf der Seiltrommel aufgewickelt sind. Anhand der Geschwindigkeit der vorbeilaufenden Markierungen und/oder anhand der zwischen zwei Markierungen verstreichenden Zeitspanne kann die Bilderfassungseinrichtung auch die Drehzahl der Seiltrommel bestimmen, insbesondere beispielsweise eine Überdrehzahl.

Vorteilhafterweise kann die Steuervorrichtung das erfasste Wickelbild und/oder die erfasste Hüllkontur des Seilwickels nicht nur zur Ansteuerung der genannten Einlaufführung verwenden, sondern auch einer Betriebsüberwachung zugrunde legen, die bei Bedarf bzw. bei drohender Gefahr ein Warnsignal bereitstellt und/oder den Windenbetrieb automatisch einstellt und/oder geeignete Gegenmaßnahmen, beispielsweise ein Wiederabspulen des Seils veranlasst. Wird beispielsweise trotz der vorbeschriebenen Nachregelung der Seilwickel-Hüllkontur durch entsprechendes Verstellen der Einlaufführung die Ausbildung eines Wickelbergs oder ein übermäßiges Einschneiden des Seils zwischen zwei darunter liegende Seilwickelgänge festgestellt, insbesondere in dem erfassten Wickelbild von der Bildauswerteeinrichtung identifiziert, kann die Steuereinrichtung das genannte Warnsignal abgeben bzw. den Windenbetrieb stoppen oder ein Abwickeln veranlassen.

Vorteilhafterweise kann die Überwachung des Wickelbilds auf der Seiltrommel durch die Erfassungseinrichtung auch dazu verwendet werden, relevante Seilparameter des aufzuwickelnden Seils zu bestimmen, beispielsweise dessen Ablegereife und/oder dessen Seildurchmesser und/oder dessen Seildehnung. Insbesondere können in dem von den optischen Bilderfassungsmitteln erfassten Wickelbild Fehlstellen bzw. Verschleißstellen am Seil identifiziert werden, beispielsweise indem die Bildauswerteeinrichtung in dem erfassten Bild Aufspleißungen des Seilmantels und/oder Farbveränderungen am Seilmantel erkennt, die sich beispielsweise dann einstellen können, wenn eine Mantelschicht verschleißt und eine darunter liegende, andersfarbige Seilschicht bzw. Seillitze sichtbar wird.

Alternativ oder zusätzlich kann die Bildauswerteeinrichtung eine Seildurchmesser-Bestimmungseinrichtung umfassen, um den Seildurchmesser des auf die Trommel aufzuwickelnden Seils zu bestimmen. Auf Basis des bestimmten Seildurchmessers kann die Steuereinrichtung auf den Verschleißzustand des Seils schließen, insbesondere dann, wenn eine Durchmesserverkleinerung ein vorbestimmtes Maß übersteigt.

Insbesondere kann die Steuereinrichtung aber auch die Ansteuerung der Einlaufführung in Abhängigkeit erfasster Durchmesserveränderungen des auf- oder abzuwickelnden Seils anpassen, beispielsweise die Verstellgeschwindigkeit erhöhen oder erniedrigen, wenn der Seildurchmesser zunimmt oder abnimmt.

Beispielsweise kann ein Seildurchmesser in einfacher Weise anhand einer Seildurchmessermarkierung bestimmt werden, die in einem das Seil wiedergebenden Bild von den Bildauswertemitteln bestimmt werden kann. Beispielsweise kann der Seildurchmesser farblich markiert sein, beispielsweise dergestalt, dass eine Außenlage anders eingefärbt ist als eine weiter innen bzw. darunter befindliche Seillage. Wird die Farbe einer inneren Lage erkannt, kann ein Unterschreiten des zulässigen Mindestseildurchmessers angenommen werden. Alternativ oder zusätzlich kann der Seildurchmesser aber auch anhand des Abstands der Randkonturen des Seils bestimmt bzw. in einem das Seil wiedergebenden Bild gemessen werden, insbesondere wenn eine Beabstandung der Kamera vom Seil und/oder eine Brennweite bekannt sind und/oder ein Maßstabs- und/oder Längenindikator im Bild eingeblendet sind.

Vorteilhafterweise sind die Erfassungseinrichtung und die Steuereinrichtung kontinuierlich und/oder online arbeitend ausgebildet, um das Wickelbild und/oder die genannten weiteren Seilparameter laufend zu erfassen und auszuwerten und die entsprechenden, genannten Steuerungsmaßnahmen zu ergreifen. Die Messdatenerfassung und deren Auswertung kann insbesondere bei laufendem Seil erfolgen.

Alternativ oder zusätzlich kann die Bildauswerteeinrichtung Seillängen-Bestimmungsmittel umfassen, die die auf die Seiltrommel aufgewickelte Seillänge und/oder die davon abgespulte Seillänge bestimmen können. Beispielsweise können an dem Seil in vorbestimmten Abstand voneinander angebrachte Markierungen vorgesehen sein, beispielsweise in Form von farblich vorbestimmten und/oder geometrisch vorbestimmten Seilmantelabschnitten, so dass die Bildauswerteeinrichtung in dem erfassten Wickelbild und/oder Seilbild des einlaufenden Seils die farblich und/oder geometrisch identifizierbaren Markierungen bestimmen kann. Gegebenenfalls in Verbindung mit dem Signal eines Windendrehgebers, der die Umdrehungen der Seiltrommeln aufzeichnet bzw. angibt, kann die Bildauswerteeinrichtung und/oder die Steuereinrichtung bestimmen, wie viele Wickelgänge und/oder Wickellagen auf der Trommel sein müssten und/oder in welcher Weise ein Soll-Wickelbild und/oder eine Soll-Hüllkontur aussehen muss.

Alternativ oder zusätzlich kann nach einem weiteren Aspekt der vorliegenden Erfindung auch die Temperatur des auf die Seiltrommel aufzuwickelnden Seils erfasst bzw. bestimmt werden. Die Temperaturerfassungseinrichtung kann dabei in vorteilhafter Weiterbildung der Erfindung berührungslos arbeitende Temperaturbestimmungsmittel aufweisen, mittels derer die Seiltemperatur berührungslos gemessen bzw. bestimmt werden kann.

Insbesondere können solche Seiltemperaturerfassungsmittel in die zuvor genannte Kamera integriert sein und/oder eine Wärmebildkamera aufweisen, die auf den Wickelbereich der Seiltrommel oder das aufzuwickelnde Seil gerichtet ist. Alternativ oder zusätzlich können aber auch andere Temperaturbestimmungsmittel wie beispielsweise eine Infrarot-Messsensorik und/oder eine Pyrometer-Messeinrichtung Verwendung finden, wobei die genannten Temperaturbestimmungsmittel unabhängig hiervon in die Kamera integriert oder auch separat angeordnet sein können, vorzugsweise derart, dass die Temperaturbestimmungsmittel den Seilwickel beobachten bzw. die Temperatur des auf die Seiltrommel aufgewickelten Seils bestimmen.

Insbesondere bei hochfesten Faserseilen hat ein Überschreiten einer Temperaturschwelle einen nicht zu vernachlässigenden Einfluss auf die Seillebensdauer, wobei beispielsweise bereits bei 50° C oder mehr Seiltemperatur eine spürbare Verringerung der Restlebensdauer eintreten kann.

Den genannten Seiltemperaturbestimmungsmitteln kann eine elektronische Auswerteeinrichtung zugeordnet sein, die anhand der bestimmten Seiltemperatur eine Restlebensdauer des Seils bestimmt bzw. eine verbleibende Restlebensdauer verändert, insbesondere dann, wenn eine vorbestimmte Temperaturschwelle überschritten wird. Hierbei kann die genannte Auswerteeinrichtung auch berücksichtigen, wie lange und/oder wie oft die genannte Temperaturschwelle überschritten wird und/oder um welchen Betrag die Temperaturschwelle überschritten wird. Gegebenenfalls kann die Auswerteeinrichtung mit mehreren Schwellwerten arbeiten, um bei verschieden hohen Seiltemperaturen verschieden starke Einflüsse auf die Restlebensdauer anzunehmen.

Alternativ oder zusätzlich zu einer Bestimmung der Veränderung der Restlebensdauer kann die elektronische Auswerteeinrichtung anhand des bestimmten Seiltemperatursignals aber auch ein Warnsignal an den Maschinenführer abgeben und/oder ein anderes Steuersignal bereitstellen. Die Überwachung der Seiltemperatur kann einen sicheren Seilwindenbetrieb auch unabhängig von der zuvor erläuterten Einlaufführung für das Seil und deren Verstellung erreichen bzw. zumindest unterstützen. Bei Integration der Temperaturbestimmungsmittel in die das Wickelbild überwachenden Kameras kann nicht nur die kombinatorische Wirkung der genannten Überwachungsfunktionen erzielt, sondern auch eine besonders kompakte, kleinbauende Bauweise und eine Doppelfunktion der Kamera erreicht werden.

Die Erfindung wird nachfolgend anhand eines bevorzugten Ausführungsbeispiels und zugehöriger Zeichnungen näher erläutert. In den Zeichnungen zeigen:
- Fig. 1:: eine Hubvorrichtung in Form eines Krans, von dessen Ausleger ein Hubseil abläuft, das auf eine Seilwinde aufwickelbar ist,
- Fig. 2:: eine Darstellung der Seilwinde der Hubvorrichtung aus Fig. 1, wobei die Teilansicht (a) eine Draufsicht und die Teilansicht (b) eine Seitenansicht der Hubwinde zeigt, wobei auf der Seiltrommel ein ungleichmäßiger Seilwickel mit einer entsprechend kurvigen Hüllkurve gezeigt ist, wie sie bei einer mangelnden Ausregelung der Verstellung der Einlaufführung entstehen kann,
- Fig. 3:: eine Draufsicht auf die Seiltrommel aus Fig. 2, wobei ein gleichmäßiger Seilwickel mit einer stufigen Hüllkontur bei erfolgter Ausregelung der Verstellung der Einlaufführung dargestellt ist, und
- Fig. 4:: eine Draufsicht auf eine Seilwinde ähnlich Fig. 2, wobei die Seilwinde schräg angestellte Bordscheiben besitzt, um ein kreuzweises Bewickeln der Trommel zu vereinfachen.

Wie Fig. 1 zeigt, kann die Seilwinde 5 in einer Hubvorrichtung 1 eingesetzt sein, die als Kran beispielsweise in Form eines Turmdrehkrans ausgebildet sein kann.

Unabhängig hiervon dient die Seilwinde 5 dem Aufwickeln eines Seils 6, das bei Einsatz der Seilwinde 5 in der Hubvorrichtung 1 deren Hubseil sein kann. Ist die Hubvorrichtung 1 als Kran ausgebildet, kann das Seil 6 beispielsweise von einem Ausleger 2 ablaufen und einen Lasthaken tragen, der durch Einholen bzw. Abspulen des Seils 6 angehoben und abgesenkt werden kann. Unabhängig hiervon kann die Seilwinde 5 beispielsweise an einem Gegenausleger 3 des Krans oder einer Drehbühne 4 angeordnet sein, die den Ausleger 2 direkt oder einen Turm, an dem der Ausleger 2 angelenkt sein kann, tragen kann.

Das genannte Seil 6 kann insbesondere ein hochfestes Faserseil der eingangs beschriebenen Art oder ein anderes Seil sein, welches eine begrenzte Druckverformungssteifigkeit besitzt. Grundsätzlich kann die Seilwinde 5 aber auch zum Aufwickeln von herkömmlichen Stahlseilen Verwendung finden.

Wie die Figuren 2-4 zeigen, umfasst die Seilwinde 5 eine Seiltrommel 7, die einen im Wesentlichen zylindrischen Trommelmantel 8 besitzen kann. Außenumfangsseitig kann der Trommelmantel 8 glatt, d.h. ohne Seilrillung ausgebildet sein, wobei aber auch eine Verrillung vorgesehen sein könnte.

Rechts und links bzw. an den stirnseitigen Endabschnitten der Seiltrommel 7 können Bordscheiben 9 angeordnet sein, die den Seilwickelbereich zusammen mit dem Trommelmantel 8 begrenzen. Die genannten Bordscheiben 9 springen quer zur Trommellängsachse 10 nach außen über den Trommelmantel 8 vor, wobei sich die Bordscheiben 9 im Wesentlichen radial bzw. senkrecht zur Trommellängsachse 10 erstrecken können, wie dies die Figuren 2 und 3 zeigen. Alternativ kann es auch vorteilhaft sein, geneigte Bordscheiben 9 zu verwenden, die sich zu Ebenen senkrecht zur Trommellängsachse 10 spitzwinklig geneigt erstrecken können. Insbesondere können die genannten Bordscheiben 9, wie dies Fig. 4 zeigt, voneinander weg geneigt erstrecken, so dass die dem Wickelbereich zugewandten Seiten der Bordscheiben 9 V-förmig angestellt sind. Mit anderen Worten können die Bordscheiben 9 derart geneigt sein, dass der Abstand der Bordscheiben 9 voneinander, gemessen in Richtung der Trommellängsachse 10, mit zunehmender Entfernung vom Trommelmantel 8 größer wird. Unabhängig von der Neigung der Bordscheiben 9 kann deren Innenkontur in einem Querschnitt der Seilwinde betrachtet geradeaus gebildet sein, vgl. Figuren 2, 3 und 4.

Solche geneigten bzw. schräg ausgeführten Endscheiben können insbesondere ein kreuzweises Wickeln erleichtern.

Die Seiltrommel 7 kann von einem Windenantrieb 11 rotatorisch angetrieben werden, wobei der genannten Windenantrieb 11 beispielsweise einen Hydraulikmotor oder einen Elektromotor aufweisen kann, dessen Antriebsbewegung direkt oder über ein Windengetriebe 12 auf die Seiltrommel 7 übertragen werden kann. Der Windenantrieb 11 und/oder das Windengetriebe 12 können teilweise oder vollständig im Inneren der Seiltrommel 7 versenkt angeordnet sein.

Das auf die Seiltrommel 7 aufzuwickelnde Seil 6 wird mittels einer Einlaufführung 13 beim Aufwickeln geführt. Die genannten Einlaufführung 13 kann beispielsweise zwei Führungsrollen umfassen, zwischen denen das Seil 6 hindurchläuft, oder auch eine Gleitführungsöse umfassen, die das Seil führt. Die genannte Einlaufführung 13 führt das Seil quer zur Seillängsrichtung insbesondere in einer Richtung zumindest näherungsweise parallel zur Trommellängsachse 10.

Die Einlaufführung 13 ist dabei quer zur Seillängsrichtung verstellbar, insbesondere kann die Verstellrichtung der Einlaufführung 13 zumindest näherungsweise parallel zur Trommellängsachse 10 sein.

Die Verstellvorrichtung für die Einlaufführung 13 kann eine Spindel oder eine Schlittenführung oder eine ähnliche Linearführung aufweisen, so dass die Einlaufführung 13 näherungsweise parallel zur Trommellängsachse 10 verstellbar ist.

Ein Verstellantrieb 14 zum Verstellen der Einlaufführung 13 relativ zur Seiltrommel 7 kann beispielsweise einen Elektro- oder Hydromotor 15 aufweisen, der eine Antriebsspindel rotatorisch antreibt. Alternativ oder zusätzlich kann aber auch beispielsweise ein Druckmittelzylinder zum Verstellen der Einlaufführung 13 vorgesehen sein.

Der Verstellantrieb 14 wird von einer elektronischen Steuervorrichtung 15 angesteuert, die die Drehzahl und/oder Drehgeschwindigkeit der Seiltrommel 7 für die Verstellung der Einlaufführung 13 berücksichtigen kann. Die genannte Drehzahl und/oder Drehstellung und/oder Drehgeschwindigkeit der Seiltrommel 7 kann durch einen Windendrehgeber 16 oder eine andere Dreherfassungsvorrichtung erfasst und an die Steuervorrichtung 15 gemeldet werden.

Wie die Figuren 2-4 zeigen, ist ferner eine Erfassungseinrichtung 17 vorgesehen, die das Wickelbild des Seilwickels 18 auf der Seiltrommel 7 erfasst, so dass die Steuervorrichtung 15 die Verstellung der Einlaufführung 13 an das sich einstellende Wickelbild anpassen kann.

Die genannte Erfassungseinrichtung 17 kann zumindest eine Kamera 19 und/oder zumindest einen bildgebenden Sensor und/oder allgemein eine optische Bilderfassungseinrichtung 20 aufweisen, die die Seiltrommel 7, insbesondere deren Wickelbereich beobachtet und ein Bild des sich auf der Seiltrommel 7 aufwickelnden Seils 6 bereitstellt. Gegebenenfalls kann die Bilderfassungseinrichtung 20 auch mehrere Kameras 19 und/oder mehrere bildgebende Sensoren aufweisen, die verschiedene Abschnitte bzw. verschiedene Sektoren der Seiltrommel 7 beobachten, beispielsweise gegenüberliegende Sektoren oder vier Quadranten der Seiltrommel 7.

Die Bilderfassungseinrichtung 20 überwacht die Seiltrommel 7, insbesondere deren Seilwickel 18 und/oder das Seil 6 auch während des laufenden Wickelbetriebs, wobei kontinuierlich oder zumindest zyklisch Bilder des Seilwickels bereitgestellt werden können. Insbesondere kann ein Livebild an die Steuervorrichtung 15 und/oder eine Bildauswerteeinrichtung 21 übermittelt werden.

Die genannte Bildauswerteeinrichtung 21 analysiert das von der Bilderfassungseinrichtung 20 übermittelte Bild, wobei zumindest ein Charakteristikum des Wickellagenbilds bestimmt werden kann. Insbesondere kann die genannte Bildauswerteeinrichtung 21 die Hüllkontur 22 des Seilwickels 18 auf der Seiltrommel 7 bestimmen. Wie Fig. 2 zeigt, kann die genannte Hüllkontur 22 einen kurvenförmigen oder schlangenförmigen oder zumindest teilweise gekrümmten, beispielsweise eingedellten oder ausgebeulten Verlauf besitzen, insbesondere wenn die Verstellung der Einlaufführung 13 nicht so gesteuert und/oder ausgeregelt wird, um die sich einstellende Hüllkontur an eine vorgebbare Soll-Hüllkontur anzupassen. Die genannte Soll-Hüllkontur kann insbesondere im Wesentlichen zylindrisch bzw. im Querschnitt betrachtet gerade oder abgestuft ausgebildet sein, insbesondere mit längeren geraden, näherungsweise zur Trommellängsachse 10 parallelen Konturabschnitten, wie dies die Figuren 3 und 4 zeigen. Vorteilhafterweise können lediglich im Übergangsbereich zwischen einer geringerlagigen Bewicklung und einer mehrlagigen Bewicklung eine Stufe in der Hüllkontur, ansonsten aber näherungsweise im Schnitt betrachtet gerade Konturabschnitte vorgesehen sein.

Die genannte Hüllkontur 22 kann von der Bildauswerteeinrichtung 21 grundsätzlich durch Verbinden der radial äußersten Seiloberflächenabschnitte bestimmt werden, wobei ein hierdurch entstehendes Polygonzugprofil ggf. gerundet werden kann, wie dies Fig. 2 verdeutlicht.

Wie eingangs erläutert, kann die genannte Bildauswerteeinrichtung 21 Pixel analysieren und/oder Pixelmuster auswerten, Konturverläufe identifizieren und/oder bestimmen, Graustufen- und/oder Hell-Dunkel-Muster identifizieren oder auswerten, Farben identifizieren und/oder Farbabweichungen und/oder -verläufe bestimmten und/oder Farbflächenanteile im erfassten Bild bestimmen.

Insbesondere kann die Bildauswerteeinrichtung 21 Konturauswertemittel 21a umfassen, die die genannte Hüllkontur 22 und ggf. auch den Verlauf der Seilgänge auf der Seiltrommel 7 bestimmen können.

Ferner kann die Bildauswerteeinrichtung 21 Farbmusterauswertemittel 21b umfassen, die Farbmuster im erfassten Bild bestimmen und hieraus die Hüllkontur 22 ermitteln und/oder farbige Markierungen am Seil 6 identifizieren können.

Weiterhin kann die genannte Bildauswerteeinrichtung 21 auch Farbflächenanteilauswertemittel 21c umfassen, die Farbflächenanteile im erfassten Bild bestimmen und hieraus ggf. die Hüllkontur 22 und/oder die Anzahl der Wickellagen bestimmen können.

Ferner kann die Bildauswerteeinrichtung 21 Seillängen-Bestimmungsmittel 21d umfassen, die eine Länge des auf die Seiltrommel 7 aufgespulten Seils 6 und/oder die Länge des davon abgespulten Seils bestimmen können, beispielsweise anhand von farbigen und/oder graustufencharakteristischen und/oder geometrischen Markierungen am Seil 6, die am Seil 6 in vorbestimmten Abständen angebracht und/oder darin eingearbeitet sein können. Die genannten Seillängenbestimmungsmittel 21d können in dem laufenden Seil an der Bilderfassungseinrichtung 20 vorbeilaufende Markierungen identifizieren und anhand deren Anzahl die aufgespulte Seillänge bestimmen.

Ferner kann die Bildauswerteeinrichtung 21 Durchmesserbestimmungsmittel 21e aufweisen, um den Seildurchmesser des Seils 6 zu bestimmen, insbesondere eines auf die Seiltrommel 7 aufzuwickelnden Seilabschnitts. Alternativ oder zusätzlich kann auch der Seildurchmesser eines bereits aufgewickelten Seilabschnitts bestimmt werden.

Die Steuervorrichtung 15 kann den Verstellantrieb 14 der Einlaufführung 13 in Abhängigkeit des erfassten Wickellagenbilds variabel steuern. Insbesondere kann eine Vergleichseinrichtung 23 die von der Erfassungseinrichtung 17 erfasste bzw. bestimmte Hüllkontur 22 des Seilwickels 18 mit einer vorbestimmten Sollhüllkontur vergleichen, wobei die Stellvorrichtung 15 anhand festgestellter Abweichungen zwischen Ist-Hüllkontur 22 und Soll-Hüllkontur die Einlaufführung 13 verstellen kann, um das Ist-Wickelbild möglichst nahe an das Soll-Wickelbild anzugleichen bzw. die Ist-Hüllkontur möglichst nahe an die Soll-Hüllkontur anzupassen.

Alternativ oder zusätzlich kann die Steuervorrichtung 15 die Einlaufführung 13 derart verstellen, dass die Seiltrommel 7 kreuzweise bewickelt wird und ein gewünschtes, kreuzweises Soll-Wickellagenbild möglichst eingehalten wird.

Alternativ oder zusätzlich kann die Steuervorrichtung 15 ein Warnsignal und/oder ein Ablegereifesignal und/oder ein Steuersignal abgeben, wenn die Bildauswerteeinrichtung 21 in der eingangs schon erläuterten Weise eine vorbestimmte Veränderung des erfassten bzw. bestimmten Seildurchmessers bestimmt und/oder vorbestimmte Abweichungen zwischen der erfassten bzw. ermittelten Seillänge des auf die Seiltrommel 7 aufgewickelten Seils und der vom Windendrehgeber 16 festgestellten Drehgeschwindigkeit und/oder Drehzahl und/oder Drehstellung der Seiltrommel 7 auftreten.

Insbesondere kann die Steuervorrichtung 15 dazu ausgebildet sein, die Ansteuerung der Einlaufführung 13 in Abhängigkeit einer erfassten Seildurchmesserveränderung dynamisch anzupassen, insbesondere die Verstellgeschwindigkeit der Einlaufführung 13 zu erhöhen oder zu erniedrigen, wenn sich der Seildurchmesser beispielsweise durch Variieren der Seilzugkräfte verkleinert oder vergrößert. Eine solche Anpassung kann insbesondere online während des Aufwickelns und/oder während des Abwickelns des Seil erfolgen.

Ferner kann die Bilderfassungseinrichtung 20 auch dazu dienen, eine Verformung der Bordscheiben 9 zu überwachen. Insbesondere kann die Bildauswerteeinrichtung 21 Bordscheibenverformungs-Bestimmungsmittel 21f umfassen, die das erfasste Bild der Seiltrommel 7 auf eine Verformung der Bordscheiben 9 auswertet, insbesondere ob und wie weit sich die Bordscheiben 9, beispielsweise deren außenumfangsseitigen Randabschnitte in Richtung der Trommellängsachse 10 verbiegen. Beispielsweise kann in dem Kamerabild der Seiltrommel 7, das durch die Kamera 19 bereitgestellt wird, der Abstand zwischen den Bordscheiben 9 bestimmt werden, welcher als Maß für die Verformung der Bordscheiben 9 angenommen werden kann. Alternativ oder zusätzlich kann auch der Abstand einer jeden Bordscheibe 9 einzeln von einer Trommelmitte bestimmt und als Maß für die Bordscheibenverformung genommen werden. Hierdurch können Effekte ausgeblendet werden, die beispielsweise bei einer Verformung beider Bordscheiben zur gleichen Richtung die tatsächliche Erfassung verfälschen können.

In Weiterbildung der Erfindung kann eine Temperaturbestimmungseinrichtung die Seiltemperatur des auf die Seiltrommel 7 aufzuwickelnden Seils 6 bestimmen, wobei die genannte Temperaturbestimmungseinrichtung vorteilhafterweise in die genannte Kamera 19 integriert sein und/oder mit der genannten Kamera 19 zu einer Erfassungsbaugruppe bzw. -einheit zusammengefasst sein kann. Die genannte Temperaturbestimmungseinrichtung kann unabhängig hiervon dazu ausgebildet sein, das auf die Seiltrommel 7 auflaufende Seil und/oder den sich dort bildenden Seilwickel zu beobachten.

Die genannte Temperaturbestimmungseinrichtung umfasst vorteilhafterweise berührungslos arbeitende Temperaturbestimmungsmittel, beispielsweise in Form eines Infrarot-Temperatursensors und/oder einer Wärmebildkamera, deren Bild von einer Bildauswerteeinrichtung ausgewertet werden kann, um die Seiltemperatur zu bestimmen.

Eine elektronische Auswerteeinrichtung, die beispielsweise in die elektronische Steuervorrichtung 15 integriert sein kann, kann anhand der bestimmten Seiltemperatur eine verbleibende Restlebensdauer des Seils bestimmen bzw. verändern und/oder dessen Ablegereife bestimmen, wobei hierfür auch andere Parameter in Betracht gezogen werden können, wie zuvor bereits erläutert.

Wie aus den obigen Erläuterungen ersichtlich, können durch die Vorschubregelung bzw. -steuerung an der Einlaufführung mit einem optischen Kamera- bzw. Bilderfassungssystem beträchtliche Vorteile erreicht werden, die insbesondere folgende Aspekte umfassen:
- Erfassung des Wickelbildes und Regelung der Seilführungseinrichtung (der Wickelvorgang kann hier nicht nur, wie bekannt, Seillage neben Seillage erfolgen, sondern auch kreuzweise stattfinden, je nach Ausführung des Seiles).
- Um das kreuzweise Wickeln einfacher zu ermöglichen, können die Endscheiben auch schräg ausgeführt werden, vgl. bspw. Figur 3.
- Vorgabe einer Hüllgeometrie als Sollgeometrie und Nachregelung der Seilführungseinrichtung.
- Vermessen des Seildurchmessers, um Rückschlüsse auf den Verschleißzustand des Seiles zu erhalten.
- Bei farblich markierten Mindestseildurchmesser kann eine Ausgabe einer Warnung erfolgen, oder bei kontinuierlicher Farbmarkierung kann eine Ausgabe einer Restlebensdauer des Seiles erfolgen.
- Bei farblich oder geometrisch markierten Abstandskennzeichnungen in Längsrichtung des Seiles kann die Durchführung einer Längenmessung des auf- bzw. abgewickelten Seiles erfolgen.
- Erfassen der Endscheibenverformungen erlaubt Rückschlüsse auf sich anbahnende Defekte in den Endscheiben oder in der Trommel des Seiltriebes; bei der Endscheibenverformung ist auch gleichzeitig die Seiltrommel im Kraftfluss.
- Ferner kann die Seiltrommel ohne Verrillung ausgeführt werden oder diese gänzlich neu aufgesetzt werden, entsprechend den Seilsteifigkeiten.
- Bei Entfall der Verrillung oder Vereinfachung der Seiltrommelverrillung gehen Fertigungsvorteile einher.
- Die Standzeit des Seiles kann gegenüber einem ungeführten Spulsystem wesentlich erhöht werden.
- Bis zum Beginn der Ablegereife des Seiles wird dieses kontinuierlich überwacht.
- Mit dem Kamerasystem kann noch eine in die Kamera integrierte Temperaturerfassung für das Seil erfolgen. Die Wichtigkeit der Temperaturerfassung erklärt sich damit, dass Faserseile bei einem Überschreiten einer Temperaturschwelle, einen nicht zu vernachlässigenden Einfluss auf die Seillebensdauer darstellen. Dieser Einfluss stellt sich je nach Zusammensetzung der Seilkonfiguration bereits ab 50°C ein und nimmt natürlich mit steigender Temperatur zu.

## Patentansprüche

1. Seilwinde, insbesondere Hubwerkswinde einer Hubvorrichtung (1), zum Auf- und Abwickeln eines Seils (6) , mit einer Seiltrommel (7), einer Einlaufführung (13) zum Führen des auf die Seiltrommel (7) auf- und abzuwickelnden Seils (6), einem Stellantrieb (14) zum Verstellen der Einlaufführung (13) relativ zu der Seiltrommel (7), und einer Steuervorrichtung (15) zum Steuern des Stellantriebs (14), **dadurch gekennzeichnet, dass** Bildauswertemittel zum Bestimmen einer Verformung von Bordscheiben (9), die zusammen mit einem Trommelmantel (8) einen Wickelbereich der Seiltrommel (7) begrenzen und über den genannten Trommelmantel (8) vorspringen, aus einem erfassten Bild der Seiltrommel (7) vorgesehen sind.

2. Seilwinde nach dem vorhergehenden Anspruch, wobei eine Erfassungseinrichtung (17) zum Erfassen des Seils und eines Wickelbilds des Seils (6) auf der Seiltrommel (7) vorgesehen und die Steuervorrichtung (15) dazu ausgebildet ist, die Einlaufführung (13) relativ zu der Seiltrommel (7) in Abhängigkeit des erfassten Seils und des erfassten Wickelbilds zu verstellen.

3. Seilwinde nach dem vorhergehenden Anspruch, wobei die Steuervorrichtung (15) dazu ausgebildet ist, die Verstellung der Einlaufführung (13) in Abhängigkeit einer während des Auf- und/oder Abwickelns des Seils (6) erfassten Veränderung eines Seilparameters dynamisch anzupassen, insbesondere die Verstellgeschwindigkeit in Abhängigkeit eines sich durch variierende Seilzugkräfte verändernden Seildurchmessers zu erhöhen und/oder zu erniedrigen.

4. Seilwinde nach einem der vorhergehenden Ansprüche, wobei die Erfassungseinrichtung (17) dazu ausgebildet ist, eine Hüllkontur (22) eines Seilwickels (18) auf der Seiltrommel (7) zu bestimmen, wobei die Steuervorrichtung (15) dazu ausgebildet ist, die Einlaufführung (13) relativ zur Seiltrommel (7) in Abhängigkeit der erfassten Hüllkontur (22) variabel zu verstellen.

5. Seilwinde nach einem der vorhergehenden Ansprüche, wobei die Erfassungseinrichtung (17) eine optische Bilderfassungseinrichtung (20) zum Erfassen eines Bilds des Seilwickels (18) und eine Bildauswerteeinrichtung (21) zum Auswerten des erfassten Seilwickelbilds und Bestimmen eines interessierenden Wickelbild- und/oder Seilparameters, insbesondere der Hüllkontur (22) des Seilwickels und/oder des Seildurchmessers (18), aufweist, wobei die optische Bilderfassungseinrichtung (20) zumindest eine die Seiltrommel (7) beobachtende Kamera (19) aufweist und die Bildauswerteeinrichtung (21) dazu ausgebildet ist, aus dem erfassten Bild des Seilwickels (18) dessen Hüllkontur (22) und/oder eine Steigung und/oder eine Beabstandung der Wickelgänge auf der Seiltrommel (7) zu bestimmen.

6. Seilwinde nach einem der vorhergehenden Ansprüche, wobei die Steuervorrichtung (15) eine Vergleichseinrichtung (23) zum Vergleichen der erfassten oder bestimmten Ist-Hüllkontur (22) mit einer vorbestimmten Soll-Hüllkontur (22) aufweist und dazu ausgebildet ist, die Einlaufführung (13) in Abhängigkeit von bei dem Vergleich bestimmten Abweichungen zwischen Ist-Hüllkontur und Soll-Hüllkontur die Einlaufführung (13) zu verstellen, wobei die Steuervorrichtung (15) dazu ausgebildet ist, die Soll-Hüllkontur dynamisch mit fortschreitender Seilaufwicklung und/oder fortschreitender Seilabwicklung anzupassen.

7. Seilwinde nach einem der vorhergehenden Ansprüche, wobei die Steuervorrichtung (15) einen Kreuzwickel-Betriebsmodus aufweist, in dem die Steuervorrichtung (15) die Einlaufführung (13) derart verstellt, dass das Seil (6) kreuzweise auf die Seiltrommel (7) aufgewickelt wird, wobei die Steuervorrichtung (15) dazu ausgebildet ist, das erfasste Ist-Wickelbild mit einem vorgegebenen Soll-Kreuzwickelbild zu vergleichen und die Einlaufführung (13) in Abhängigkeit von Abweichungen zwischen Ist-Wickelbild und Soll-Kreuzwickelbild zu verstellen.

8. Seilwinde nach einem der vorhergehenden Ansprüche, wobei Bildauswertemittel zum Bestimmen eines Seildurchmessers des auf die Seiltrommel (7) aufzuwickelnden Seils (6) vorgesehen sind, wobei die Steuervorrichtung (15) dazu ausgebildet ist, bei Über- oder Unterschreiten eines vorbestimmten Seildurchmessers ein Warnsignal und/oder Ablegereifesignal und/oder vorbestimmtes Steuersignal abzugeben.

9. Seilwinde nach einem der vorhergehenden Ansprüche, wobei Bildauswertemittel zum Bestimmen einer Seillänge des auf die Seiltrommel (7) aufgewickelten Seils und/oder des von der Seiltrommel (7) abgewickelten Seils (6) anhand von im erfassten Bild identifizierter Seilmarkierungen vorgesehen sind.

10. Seilwinde nach einem der vorhergehenden Ansprüche, wobei die Bildauswertemittel einen Abstand der Bordscheiben (9) in einem Kamerabild identifizieren und/oder einen Abstand einer jeden Bordscheibe (9) von einer Trommelmitte bestimmen.

11. Seilwinde nach einem der vorhergehenden Ansprüche, wobei die Steuervorrichtung (15) dazu ausgebildet ist, bei Überschreiten einer vorbestimmten Bordscheibenverformung die Verstellung der Einlaufführung (13) zu verändern und/oder ein Warnsignal abzugeben und/oder einen Windenbetrieb zu stoppen.

12. Seilwinde nach einem der vorhergehenden Ansprüche, wobei Temperaturbestimmungsmittel zum Bestimmen einer Temperatur des Seils (6) vorgesehen sind, wobei die Steuervorrichtung (15) dazu ausgebildet ist, in Abhängigkeit der bestimmten Seiltemperatur eine Restlebensdauer des Seils (6) zu verändern und/oder bei Über- oder Unterschreiten einer vorbestimmten Seiltemperatur ein Warnsignal und/oder ein vorbestimmtes Steuersignal abzugeben, wobei die Temperaturbestimmungsmittel eine auf die Seiltrommel (7) oder das Seil (6) gerichtete Wärmebildkamera umfassen und/oder in die die Seiltrommel (7) beobachtende Kamera (19) der Bilderfassungseinrichtung (20) integriert sind, wobei Bildauswertemittel zum Bestimmen der Seiltemperatur aus einem erfassten Bild der Seiltrommel (7) und/oder des Seils (6) vorgesehen sind.

13. Seilwinde nach einem der vorhergehenden Ansprüche, wobei die Seiltrommel (7) einen glatten, verrillungsfreien Trommelmantel (8) besitzt.

14. Seilwinde nach einem der vorhergehenden Ansprüche, wobei die Seiltrommel (7) schräg angestellte Bordscheiben (9) besitzt, die einen sich nach außen, mit zunehmendem Abstand vom Trommelmantel (8) verbreiternden Wickelbereich zwischen sich begrenzen.

15. Hubvorrichtung, insbesondere Kran, mit einer Seilwinde (5), die gemäß einem der vorhergehenden Ansprüche ausgebildet ist.

## Claims

1. A cable winch, in particular a hoisting gear winch of a hoisting device (1), for winding and unwinding a cable (6), having a cable drum (7), an entry guide (13) for guiding the cable (6) to be wound onto and unwound from the cable drum (7), an actuating drive (14) for adjusting the entry guide (13) relative to the cable drum (7), and a controller (15) for controlling the actuating drive (14), **characterized in that** image evaluation means are provided for determining a deformation of flanged wheels (9), which together with a drum shell (8) delimit a winding region of the cable drum (7) and project beyond said drum shell (8), from a captured image of the cable drum (7).

2. The cable winch according to the preceding claim, wherein a detection device (17) is provided for detecting the cable and an image of the progression of the winding of the cable (6) on the cable drum (7), the controller (15) being configured to adjust the entry guide (13) relative to the cable drum (7) depending on the detected cable and the winding progression image captured.

3. The cable winch according to the preceding claim, wherein the controller (15) is configured to dynamically adapt the adjustment of the entry guide (13) depending on a change in a cable parameter detected during the winding and/or unwinding of the cable (6), in particular to increase and/or decrease the adjustment speed depending on a cable diameter changing due to the varying cable tension forces.

4. The cable winch according to any of the preceding claims, wherein the detection device (17) is configured to determine an envelope contour (22) of a cable winding (18) on the cable drum (7), wherein the controller (15) is designed to variably adjust the entry guide (13) relative to the cable drum (7) as a function of the detected envelope contour (22).

5. The cable winch according to any of the preceding claims, wherein the detection device (17) comprises an optical image acquisition device (20) for detecting an image of the cable winding (18) and an image evaluation device (21) for evaluating the detected image of the cable winding and determining a parameter of interest of an image of the progression of the winding of the cable and/or of a cable, in particular the envelope contour (22) of the cable winding and/or the cable diameter (18), wherein the optical image acquisition device (20) comprises at least one camera (19) observing the cable drum (7) and the image evaluation device (21) is configured to determine the envelope contour (22) of the cable winding (18) and/or a pitch and/or a spacing of the winding turns on the cable drum (7) from the captured image thereof.

6. The cable winch according to any of the preceding claims, wherein the controller (15) has a comparison device (23) for comparing the detected or determined actual envelope contour (22) with a predetermined target envelope contour (22) and is configured to adjust the entry guide (13) depending on the deviations between the actual envelope contour and the target envelope contour determined during the comparison, wherein the controller (15) is configured to dynamically adapt the target envelope contour as the cable winding and/or cable unwinding progresses.

7. The cable winch according to any of the preceding claims, wherein the controller (15) has a cross-winding mode of operation in which the controller (15) adjusts the entry guide (13) such that the cable (6) is wound crosswise onto the cable drum (7), wherein the controller (15) is configured to compare the detected actual winding progression image with a predetermined target crosswise winding progression image and to adjust the entry guide (13) depending on the deviations between the actual winding progression image and the target crosswise winding progression image.

8. The cable winch according to any of the preceding claims, wherein image evaluation means are provided for determining a cable diameter of the cable (6) to be wound onto the cable drum (7), wherein the controller (15) is configured to emit a warning signal and/or discard signal and/or predetermined control signal when a predetermined cable diameter is exceeded or cannot be reached.

9. The cable winch according to any of the preceding claims, wherein image evaluation means are provided for determining a cable length of the cable wound onto the cable drum (7) and/or the cable (6) unwound from the cable drum (7) on the basis of cable markings identified in the image captured.

10. The cable winch according to any of the preceding claims, wherein the image evaluation means identify a distance of the flanged wheels (9) in a camera image and/or determine a distance of each flanged wheel (9) from a drum center.

11. The cable winch according to any of the preceding claims, wherein the controller (15) is configured to change the adjustment of the entry guide (13) and/or to emit a warning signal and/or to stop winch operation when a predetermined flanged wheel deformation is exceeded.

12. The cable winch according to any of the preceding claims, wherein temperature determining means are provided for determining a temperature of the cable (6), wherein the controller (15) is configured to change a remaining service life of the cable (6) depending on the determined cable temperature and/or to emit a warning signal and/or a predetermined control signal when a predetermined cable temperature is exceeded or cannot be reached, wherein the temperature determining means comprise a thermal imaging camera directed at the cable drum (7) or the cable (6) and/or are integrated into the camera (19) of the image acquisition device (20) observing the cable drum (7), wherein image evaluating means are provided for determining the cable temperature from a captured image of the cable drum (7) and/or the cable (6).

13. The cable winch according to any of the preceding claims, wherein the cable drum (7) has a smooth, grooves-free drum shell (8).

14. The cable winch according to any of the preceding claims, wherein the cable drum (7) has inclined flanged wheels (9) which delimit between them a winding region which widens outwards with increasing distance from the drum shell (8).

15. A hoisting device, in particular a crane, having a cable winch (5) which is configured according to any of the preceding claims.

## Revendications

1. Treuil à câble, en particulier treuil de mécanisme de levage d'un dispositif de levage (1), destiné à l'enroulement et au déroulement d'un câble (6), doté d'un tambour à câble (7), d'un guidage d'entrée (13) destiné au guidage du câble (6) à enrouler et dérouler sur le tambour à câble (7), d'un mécanisme de commande (14) destiné au réglage du guidage d'entrée (13) par rapport au tambour à câble (7), et d'un dispositif de commande (15) destiné à la commande du mécanisme de commande (14), **caractérisé en ce que** des moyens d'évaluation d'image sont prévus pour déterminer, à partir d'une image acquise du tambour à câble (7), une déformation de flasques (9), qui limitent, conjointement avec une surface latérale de tambour (8), une zone d'enroulement du tambour à câble (7) et qui font saillie au-dessus de ladite surface latérale de tambour (8).

2. Treuil à câble selon la revendication précédente, dans lequel il est prévu un dispositif d'acquisition (17) destiné à la détection du câble et l'acquisition d'une image d'enroulement du câble (6) sur le tambour à câble (7) et le dispositif de commande (15) est conçu pour régler le guidage d'entrée (13) par rapport au tambour à câble (7) en fonction du câble détecté et de l'image d'enroulement acquise.

3. Treuil à câble selon la revendication précédente, dans lequel le dispositif de commande (15) est conçu pour adapter de manière dynamique le réglage du guidage d'entrée (13) en fonction d'une modification d'un paramètre de câble détectée pendant l'enroulement et/ou le déroulement du câble (6), en particulier pour augmenter et/ou diminuer la vitesse de réglage en fonction d'un diamètre de câble se modifiant en raison d'une variation des efforts de traction de câble.

4. Treuil à câble selon l'une des revendications précédentes, dans lequel le dispositif d'acquisition (17) est conçu pour déterminer un contour d'enveloppe (22) d'un enroulement de câble (18) sur le tambour à câble (7), le dispositif de commande (15) étant conçu pour régler de manière variable le guidage d'entrée (13) par rapport au tambour à câble (7) en fonction du contour d'enveloppe (22) détecté.

5. Treuil à câble selon l'une des revendications précédentes, dans lequel le dispositif d'acquisition (17) présente un dispositif d'acquisition d'image optique (20) destiné à l'acquisition d'une image de l'enroulement de câble (18) et un dispositif d'évaluation d'image (21) destiné à l'évaluation de l'image d'enroulement de câble acquise et à la détermination d'un paramètre d'image d'enroulement et/ou de câble intéressant, en particulier du contour d'enveloppe (22) de l'enroulement de câble et/ou du diamètre de câble (18), le dispositif d'acquisition d'image optique (20) présentant au moins une caméra (19) observant le tambour à câble (7) et le dispositif d'évaluation d'image (21) étant conçu pour déterminer, à partir de l'image acquise de l'enroulement de câble (18), le contour d'enveloppe (22) de celui-ci et/ou un pas et/ou un espacement des filets d'enroulement sur le tambour à câble (7).

6. Treuil à câble selon l'une des revendications précédentes, dans lequel le dispositif de commande (15) présente un dispositif de comparaison (23) destiné à la comparaison du contour d'enveloppe réel (22) détecté ou déterminé à un contour d'enveloppe théorique (22) prédéfini et est conçu pour régler le guidage d'entrée (13) en fonction d'écarts déterminés lors de la comparaison entre le contour d'enveloppe réel et le contour d'enveloppe théorique, le dispositif de commande (15) étant conçu pour adapter de manière dynamique le contour d'enveloppe théorique au fur et à mesure de la progression de l'enroulement de câble et/ou du déroulement de câble.

7. Treuil à câble selon l'une des revendications précédentes, dans lequel le dispositif de commande (15) présente un mode de fonctionnement à enroulement croisé, dans lequel le dispositif de commande (15) règle le guidage d'entrée (13) de telle manière que le câble (6) est enroulé sur le tambour à câble (7) de manière croisée, le dispositif de commande (15) étant conçu pour comparer l'image d'enroulement réelle acquise à une image d'enroulement croisé théorique prédéfinie et régler le guidage d'entrée (13) en fonction d'écarts entre l'image d'enroulement réelle et l'image d'enroulement croisé théorique.

8. Treuil à câble selon l'une des revendications précédentes, dans lequel des moyens d'évaluation d'image destinés à la détermination d'un diamètre de câble du câble (6) à enrouler sur le tambour à câble (7) sont prévus, le dispositif de commande (15) étant conçu pour émettre un signal d'avertissement et/ou un signal d'état d'usure nécessitant le remplacement et/ou un signal de commande prédéfini lorsque le diamètre du câble dépasse ou devient inférieur à un diamètre de câble prédéfini.

9. Treuil à câble selon l'une des revendications précédentes, dans lequel des moyens d'évaluation d'image destinés à la détermination d'une longueur de câble du câble enroulé sur le tambour à câble (7) et/ou du câble (6) déroulé du tambour à câble (7) à l'aide de marquages de câble identifiés dans l'image acquise sont prévus.

10. Treuil à câble selon l'une des revendications précédentes, dans lequel les moyens d'évaluation d'image identifient une distance entre les flasques (9) dans une image de caméra et/ou une distance entre chaque flasque (9) et un centre de tambour.

11. Treuil à câble selon l'une des revendications précédentes, dans lequel le dispositif de commande (15) est conçu pour, lors du dépassement d'une déformation de flasque prédéfinie, modifier le réglage du guidage d'entrée (13) et/ou émettre un signal d'avertissement et/ou arrêter un fonctionnement de treuil.

12. Treuil à câble selon l'une des revendications précédentes, dans lequel des moyens de détermination de température destinés à la détermination d'une température du câble (6) sont prévus, le dispositif de commande (15) étant conçu pour modifier une durée de vie restante du câble (6) en fonction de la température de câble déterminée et/ou, lors du dépassement ou du passage en dessous d'une température de câble prédéfinie, émettre un signal d'avertissement et/ou un signal de commande prédéfini, les moyens de détermination de température comprenant une caméra thermique dirigée vers le tambour à câble (7) ou le câble (6) et/ou étant intégrés dans la caméra (19) observant le tambour à câble (7) du dispositif d'acquisition d'image (20), des moyens d'évaluation d'image destinés à la détermination de la température de câble à partir d'une image acquise du tambour à câble (7) et/ou du câble (6) étant prévus.

13. Treuil à câble selon l'une des revendications précédentes, dans lequel le treuil à câble (7) possède une surface latérale de tambour (8) lisse, sans rainure.

14. Treuil à câble selon l'une des revendications précédentes, dans lequel le tambour à câble (7) possède des flasques (9) placés de manière oblique, qui limitent entre eux une zone d'enroulement s'élargissant vers l'extérieur au fur et à mesure que la distance par rapport à la surface latérale de tambour (8) s'accroît.

15. Dispositif de levage, en particulier grue, doté d'un treuil à câble (5) qui est conçu selon l'une des revendications précédentes.
